# EUROPÄISCHE PATENTSCHRIFT

(11) **EP 0 431 507 B1**
(45) Veröffentlichungstag und Bekanntmachung des Hinweises auf die Patenterteilung: **05.04.1995**
(21) Anmeldenummer: 90123067.2
(22) Anmeldetag: 02.12.1990
(51) Int. Cl.: E21B 37/08, E21B 33/124, E03B 3/15

(54) **Vorrichtung und Verfahren zum Reinigen der Filterkiesschüttung in Wasserbrunnen**
Apparatus and method for cleaning filtering gravel packs in water wells
Dispositif et méthode pour le nettoyage des filtres à gravier dans le puits d'eau

(30) Priorität: 05.12.1989 DE 3940107
(43) Veröffentlichungstag der Anmeldung: 12.06.1991
(73) Patentinhaber: Bauer, Reinhold, Dipl.-Ing., D-68647 Biblis (DE)
(72) Erfinder: Bauer, Reinhold, Dipl.-Ing., D-68647 Biblis (DE)
(74) Vertreter: Haar, Lucas Heinz Jörn, Dipl.-Ing.

(56) Entgegenhaltungen:
- DE-A- 2 631 513
- DE-U- 8 801 702
- US-A- 4 030 545

## Beschreibung

Die Erfindung betrifft eine Vorrichtung zum Reinigen der Filterkiesschüttung in Wasserbrunnen, bestehend aus mindestens zwei im Brunnenfilter übereinander angeordneten, miteinander verbundenen Pumpen, die jeweils in einem aus einem gelochten Saugstück bestehenden Gehäuse untergebracht sind, wobei die Saugstücke an ihrer Ober- und Unterkante gegenüber dem Brunnenfilter durch Dichtungen abgedichtet sind und mindestens ein Saugstück an mindestens eine Injektionsleitung angeschlossen ist. Die Erfindung betrifft weiterhin ein Verfahren zum Reinigen der Filterkiesschüttung in Bohrbrunnen unter Verwendung einer derartigen Vorrichtung.

Es ist bekannt, daß bei Entnahmebrunnen und Meßbrunnen für Grundwasser- und Uferfiltrat bei zunehmender Betriebszeit Verstopfungserscheinungen in der Filterkiesschüttung in Form von Versandungen, Verockerungen, Versinterungen und deren Mischformen auftreten, welche zur Verringerung der Entnahmemengen des Brunnens führen.

Man versucht durch Anwendung von Regenerierverfahren, die Verunreinigungen in der Filterkiesschüttung zu beseitigen. Eines der Verfahren ist das Einfüllen einer Reinigungschemikalie in den Brunnen hinein. Da man in den gesamten Grundwasserleiter injizieren muß, wird eine hohe Reinigungschemikalienmenge auf einer großen Injektionsfläche verbraucht, wobei eine intensive, örtlich beschränkte Regenerationsarbeit in einzelnen Abschnitten nicht möglich ist.

Bei einer aus der DE-U-88 01 702 bekannten Vorrichtung der eingangs genannten Art ist die obere der beiden Pumpen eine Wasserstrahlpumpe, deren Treibwasser von der darunter angeordneten Unterwasserpumpe druckseitig erzeugt wird. Beide Pumpen können daher nur gemeinsam betrieben werden. Die Saugräume der beiden Pumpen sind durch Gummipacker begrenzt, die nur eine geringe axiale Erstreckung haben. Neben den Saugräumen sind keine Mittel zur Beeinflussung der Strömung innerhalb des Brunnenfilters vorgesehen.

Der Erfindung liegt die Aufgabe zugrunde, Vorrichtung und Verfahren für eine Reinigung einer verstopften Filterkiesschüttung vorzuschlagen, die die abschnittsweise intensive Regenerierung unter Anwendung von Zirkularströmungen gestattet. Hierdurch wird ermöglicht, daß eine bestimmte Menge von Reinigungschemikalien in einem begrenzten Brunnenabschnitt in eine zirkulierende Reinigungsbewegung gebracht wird und dabei eine sehr gute Ausnutzung erfährt.

Gleichzeitig soll die einzusetzende Vorrichtung geeignet sein, im Bedarfsfall - ohne zusätzliche Demontagen und Montagen im Brunnen - die Notwasserversorgung sicherzustellen.

Erfindungsgemäß wird diese Aufgabe durch eine Vorrichtung gelöst, bei der die zwei Pumpen durch ein Zwischenstück voneinander absperrbar sind und bei der in jedem Gehäuse neben dem Saugstück ein geschlossenes Verlängerungsstück vorgesehen ist, wovon mindestens eines durch eine hydraulisch und/oder pneumatisch an den Brunnenfilter anpreßbare Langmanschette am Brunnenfilter abgedichtet werden kann.

Zweckmäßig sind die beiden Gehäuse durch Zwischenflansche mit dem Zwischenstück und der Armatur verbunden.

Die Vorrichtung kann ferner über ein Anschlußstück mit einer Schlauchtrommel mit Antrieb verbunden sein.

Die untere Pumpe ist zweckmäßig mittels einer Umgehungsleitung mit der oberen Pumpe und der Steigleitung verbunden.

Beide Pumpen können mit einer stufenlos regelbaren Drehzahlregelung versehen sein.

Verfahrensmäßig kennzeichnet sich die Erfindung dadurch, daß bei Betrieb der unteren Pumpe und stillstehender oberer Pumpe eine Zeitlang Druck luft, aggressives oder inertes Gas zusammen mit Wasser in einen Abschnitt der Filterkiesschüttung injiziert wird und sich hieran nach Beendigung der Injektion eine Spülungs- und Entsandungsphase unter Hinzuschaltung der oberen Pumpe anschließt, worauf die Einrichtung mittels daran angeschlagenem, auf einer antreibbaren Schlauchtrommel aufgewickeltem Zugschlauch oder mittels eines getrennten Hebezeugs im Brunnen vertikal verschoben wird und die Vorgänge des Injizierens und Spülens in einem benachbarten Abschnitt der Filterkiesschüttung durchgeführt werden.

In Abwandlung und Ergänzung des Verfahrens kann anstelle der injizierten Gase oder auch zusätzlich hierzu alternierend eine Reinigungschemikalie injiziert werden.

Die während des Spülvorganges in einem übertage aufgestellten Behälter aufgefangenen Chemikalien können in diesem Behälter abgetrennt und durch Hinzufügung zusätzlicher Chemikalien auch neutralisiert werden, wobei das von den Chemikalien befreite Wasser aus dem Behältnis abgeleitet wird.

Bei einem abgewandelten Verfahren kann man sowohl die Injektionsleitung als auch die Steigleitung gleichzeitig zur Injektion in den Grundwasserleiter verwenden.

Über die Injektionsleitung können aber auch bei stillstehenden beiden Pumpen Druckluft oder Gase in die Filterkiesschüttung auf der Außenseite der an den Brunnenfilter angepreßten Langmanschette injiziert werden.

Nachfolgend werden anhand der Zeichnung der grundsätzliche Vorrichtungsaufbau und der Verfahrensablauf näher erläutert und beschrieben.

Es zeigen
- Figur 1: einen Längsschnitt durch die Filterspüleinrichtung im Brunnen in einem Ausschnitt,
- Figur 2: einen schematisch gehaltenen Längsschnitt durch die gesamte Einrichtung einschließlich der übertage angeordneten Teile
und
- Figur 3: einen schematischen Strömungsverlauf.

Der in Figur 1 gegebenen Darstellung ist zu entnehmen, daß ein oberes Verlängerungsstück 1 durch einen oberen Anschlußflansch 2 nach oben abgeschlossen ist, wogegen unterseitig ein oberes Saugstück 3 angeschlossen ist.

Ein dem oberen Saugstück 3 entsprechendes unteres Saugstück 4 ist in der gleichen Weise mit einem unteren Verlängerungsstück 26 verbunden, das nach unten hin durch einen unteren Abschlußflansch 6 abgeschlossen ist.

In jedem dieser beiden durch Saugstücke und Verlängerungsstücke gebildeten Gehäuse ist eine Pumpe 9 bzw. 10 untergebracht.

Zwischenflansche 5 und Dichtungen 20 schaffen mehrere Abdichtungshorizonte übereinander. An einer Dichtungsplatte 27 ist eine Langmanschette 28 befestigt, welche hydraulisch oder pneumatisch an den Brunnenfilter 21 angepreßt wird und diesen abdichtet.

Die beiden erwähnten Gehäuse, welche die Pumpen 9 und 10 in sich einschließen, sind durch eine absperrbare Armatur 11 mit Zwischenstück 12 miteinander verbunden.

Ferner sind die genannten Gehäuse durch die Injektionsleitungen 13 und 25 miteinander verbunden.

Der obere Anschlußflansch 2 ist mit einem Anschlußstück 7 sowie einem Anschlußstutzen 8 für die Injektionsleitung 13 ausgestattet.

Das Kabel 14 für die Pumpe 9 wird durch die Kabeldurchführung 16 geführt, wogegen das Kabel 15 für die Pumpe 10 durch die Kabeldurchführungen 17 und 18 zur Pumpe 10 geführt wird.

Ein am Meßkabel 19 hängender Meßaufnehmer 24 gibt Aufschlüsse über Qualitätsveränderungen der zwischen der Bohrlochwand 23 und dem Brunnenfilter 21 befindlichen Filterkiesschüttung 22 und des Wassers.

In der Darstellung gemäß Figur 2 sind die gleichen Teile mit den gleichen Bezugsziffern aus der Figur 1 versehen.
Die Darstellung zeigt aber noch zusätzlich die Umgehungsleitung 29 für die untere Pumpe 10.

Die Steuerleitung für die Absperrarmatur 11 ist mit der Bezugsziffer 30 versehen, wogegen die Druckgaseinspeisung durch die Bezugsziffer 31 angegeben ist. An dem Chemikalienvorratsbehälter 32 ist die Rückführleitung 33 und die Umwälzleitung 34 angeschlossen.

Die Steigleitung 35 ist auf eine Schlauchtrommel 36 aufwickelbar, die mit einem nicht dargestellten Antrieb ausgerüstet ist

Die Abwasserleitung 37 führt zu einem in der Zeichnung nicht dargestellten Neutralisationsbehälter und die Abwasserableitung 38 in einen Vorfluter.

Die Chemikaliendosierpumpe wird durch die Bezugsziffer 41 bezeichnet.

Die Schmutzwasserpumpe 39 ist mit der Schmutzwasserableitung 40 verbunden.

Die Darstellung gemäß Figur 3 zeigt den Förderweg 51, d.h. die dosierte Zugabe von Luft, die wahlweise ersetzbar ist durch eine Zugabe von Gasen oder Regenerierchemikalien. Der Förderweg 52 zeigt die Absaugung mit der Pumpe 10 aus dem Abschnitt B das Injizieren in den Abschnitt C und die zirkuläre Rückströmung von Abschnitt C in Abschnitt B.

Über den Förderweg 55 kann zur Erzielung einer Gegenströmspülung ebenfalls Druckluft oder gasförmige sowie chemische Regenierungsmittel zugeführt werden.

Die Anwendung der beschriebenen Vorrichtungen und des Verfahrens gestatten sowohl die Durchführung einer Zwei-Phasen-Spülung (Wasser-Gas-Spülung) als auch eine sehr intensive örtlich begrenzte Regenerierung von Abschnitten eines Wasserbrunnens unter kontrollierter und intensiver, mehrfacher Ausnutzung zirkulierender Chemikalienströme. Dieses örtlich eng begrenzte zur Anwendung gelangende Regenerierverfahren kann dann nach Verbringung der Vorrichtung in einen benachbarten Abschnitt dort erneut zur Anwendung gelangen, so daß auf diese Weise der gesamte Wasserbrunnen in einem selbsttätig ablaufenden, feinfühlig steuerbaren Arbeitsverfahren regeneriert wird.

Wesentlich für das erfindungsgemäße Verfahren ist der Verschluß eines oder mehrerer Abschnitte des Brunnenfilters 21 durch eine oder mehrere Langmanschetten 28. Hierdurch wird eine Spülströmung in Längsrichtung in der Filterkiesschüttung 22 erzwungen, durch die eine wirksame mechanische und chemische Reinigung der Filterkiesschüttung 22 erzielt wird. Weiterhin wird durch die Pumpen abschnittsweise eine Rückspülung entgegengesetzt der üblichen Zuströmrichtung erzeugt, die sowohl die Reinigung des Brunnenfilters 21 als auch der Filterkiesschüttung 22 begünstigt. Die durch eine Langmanschette abgedichteten Bereiche vermeiden sowohl beim Betrieb einer oder beider Pumpen wie auch bei der Injektion von Druckluft oder anderen Gasen ein Ausweichen der Strömung in das Innere des Filterrohres 21. Sie können weiterhin dazu dienen, die Ausbreitung der injizierten Reinigungschemikalien nach oben und unten zu begrenzen. Entsprechend können Langmanschetten 28 auch am unteren Ende der Vorrichtung und zwischen den Saugbereichen der beiden Pumpen vorgesehen sein. Die Länge der Langmanschetten kann mehrere Meter betragen. Mit Hilfe von Austrittsöffnungen an einem Ende der Langmanschette 28 kann ein hydrodynamischer Druck ober- oder unterhalb des Regenerierbereichs erzeugt werden.

## Patentansprüche

1. Vorrichtung zum Reinigen der Filterkiesschüttung in Wasserbrunnen, bestehend aus
- mindestens zwei im Brunnenfilter (21) übereinander angeordneten, miteinander verbundenen Pumpen (9, 10),
- die jeweils in einem aus einem gelochten Saugstück (3, 4) bestehenden Gehäuse untergebracht sind,
- wobei die Saugstücke (3, 4) an ihrer Ober- und Unterkante gegenüber dem Brunnenfilter (21) durch Dichtungen (20) abgedichtet sind und
- mindestens ein Saugstück (3, 4) an mindestens eine Injektionsleitung (13, 25) angeschlossen ist,
**dadurch gekennzeichnet**, daß
- die zwei Pumpen (9, 10) durch ein Zwischenstück (12) voneinander absperrbar sind,
- in jedem Gehäuse neben dem Saugstück (3, 4) ein geschlossenes Verlängerungsstück (1, 2; 26, 6) vorgesehen ist, wovon mindestens eines durch eine hydraulisch und/oder pneumatisch an den Brunnenfilter (21) anpreßbare Langmanschette (28) am Brunnenfilter (21) abgedichtet werden kann.

2. Vorrichtung nach Anspruch 1, dadurch gekennzeichnet, daß die beiden Gehäuse durch Zwischenflansche (5) mit dem Zwischenstück (12) und der Armatur (11) verbunden sind.

3. Vorrichtung nach Anspruch 1 und 2
dadurch gekennzeichnet, daß die Vorrichtung über ein Anschlußstück (7) mit einer Schlauchtrommel mit Antrieb (36) verbunden ist.

4. Vorrichtung nach Anspruch 1 bis 3,
dadurch gekennzeichnet, daß
die untere Pumpe (10) mittels einer Umgehungsleitung (29) mit der oberen Pumpe (9) und der Steigleitung (35) verbunden ist.

5. Vorrichtung nach Anspruch 4,
dadurch gekennzeichnet, daß
beide Pumpen (9,10) mit einer stufenlos regelbaren Drehzahlregelung versehen sind.

6. Vorrichtung nach einem der Ansprüche 1 bis 5,
gekennzeichnet durch
einen im Saugstrom einer Pumpe (9) angeordneten Meßaufnehmer (24) zur Messung von Qualitätsparametern.

7. Vorrichtung nach einem der Ansprüche 1 bis 6,
dadurch gekennzeichnet, daß
an einem Ende der Langmanschette (28) Austrittsöffnungen vorgesehen sind, durch die zugeführte Druckflüssigkeit aus dem Inneren der Langmanschette austreten kann.

8. Verfahren zum Reinigen der Filterkiesschüttung in Bohrbrunnen unter Verwendung der Vorrichtungen nach den Ansprüchen 1-5,
dadurch gekennzeichnet, daß
- bei Betrieb der unteren Pumpe und stillstehender oberer Pumpe eine Zeitlang Druckluft, agressives oder inertes Gas zusammen mit Wasser in einen Abschnitt der Filterkiesschüttung injiziert wird,
und
- sich hieran nach Beendigung der Injektion eine Spülungs- und Entsandungsphase unter Hinzuschaltung der oberen Pumpe anschließt,
- worauf die Einrichtung mittels daran angeschlagenem, auf einer antreibbaren Schlauchtrommel aufgewickeltem Zugschlauch oder mittels eines getrennten Hebezeugs im Brunnen vertikal verschoben wird und die Vorgänge des Injizierens und Spülens in einem benachbarten Abschnitt der Filterkiesschüttung durchgeführt werden.

9. Verfahren nach Anspruch 8,
dadurch gekennzeichnet, daß
- Reinigungschemikalien injiziert und mittels der unteren Pumpe bei stillstehender oberer Pumpe eine Zeitlang
- gegebenenfalls ohne Wasserzusatz- in einem Abschnitt der Filterkiesschüttung im Kreislauf geführt werden,
- wonach die Spülungs- und Ortsveränderungsvorgänge einsetzen.

10. Verfahren nach den Ansprüchen 8 und 9,
dadurch gekennzeichnet, daß
das Injizieren von Gasen und Reinigungschemikalien alternierend in gleichen oder benachbarten Abschnitten der Filterkiesschüttung vorgenommen wird.

11. Verfahren nach den Ansprüchen 8 und/oder 9,
dadurch gekennzeichnet, daß
während des Injizierens und der Spülungen die Pumpen mit veränderten Drehzahlen betrieben werden.

12. Verfahren nach Anspruch 9, 10 und 11,
dadurch gekennzeichnet, daß
- die ijizierten Chemikalien während des Spülvorgangs in übertage aufgestellten Behältern unter Abtrennung und Ableitung des Wassers zurückgehalten
oder
- unter Neutralisierung mittels zusätzlicher Chemikalien zusammen mit dem Wasser aus dem Behälter abgeleitet werden.

13. Verfahren nach Anspruch 8 bis 12,
dadurch gekennzeichnet, daß alternierend bei abgeschalteten beiden Pumpen sowohl über die Steigleitung als auch die Injektionsleitung zeitgleich oder versetzt die Zugabe der gasförmigen oder flüssigen Regeneriermittel erfolgt.

14. Verfahren nach Anspruch 8,
dadurch gekennzeichnet, daß
bei stillstehenden beiden Pumpen über die Injektionsleitung Druckluft oder Gase in die Filterkiesschüttung auf der Außenseite der an den Brunnenfilter angepressten Langmanschette injiziert wird.

15. Verfahren nach einem der Ansprüche 8 bis 14,
dadurch gekennzeichnet, daß
die Zuführung der Gase, Reinigungschemikalien und/oder der Umwälzflüssigkeit pulsierend erfolgt.

16. Verfahren nach einem der Ansprüche 8 bis 15,
dadurch gekennzeichnet, daß
Qualitätsparameter vor Ort gemessen und zur Steuerung des Verfahrens verwendet werden.

## Claims

1. An apparatus for cleansing filter gravel backfill in water wells, comprising
- at least two connected pumps (9, 10) superposed upon each other in the interior of a well liner (21);
- each of said pumps being accommodated in a housing comprised of a perforated suction pipe section (3, 4);
- said suction pipe sections (3, 4) having their upper and lower ends sealed relative to the well liner (21) by means of seals (20); and
- at least one suction pipe section (3, 4) being connected to at least one injection conduit (13, 25),
**characterized in that**
- said two pumps (9, 10) are adapted to be isolated from each other by an intermediate section (12);
- in each housing a closed extension section (1, 2; 26, 6) is provided adjacent to the suction pipe section (3, 4), whereof at least one is adapted to be sealed relative to the well liner (21) by an elongated packer (28) adapted to be urged into engagement with the well liner (21) by hydraulic and/or pneumatic means.

2. An apparatus as claimed in claim 1, **characterized in that** the two housings are connected to the intermediate section (12) and the fitting (11) by means of intermediate flanges (5).

3. An apparatus as claimed in claim 1 and claim 2, **characterized in that** the apparatus is connected to a hose drum including a drive mechanism (36) by means of a connecting member (7).

4. An apparatus as claimed in claims 1 to 3, **characterized in that** the lower pump (10) is connected to the upper pump (9) and the ascending pipe (35) by means of a bypass conduit (29).

5. An apparatus as claimed in claim 4, **characterized in that** both pumps (9, 10) are provided with an infinitely variable speed control device.

6. An apparatus as claimed in any one of the claims 1 to 5, **characterized by** a sensor means (24) arranged in the suction stream of a pump (9) for the purpose of measuring quality parameters.

7. An apparatus as claimed in any one of the claims 1 to 6, **characterized in that** outlet apertures are provided at one end of the elongated packer (28) to allow the pressure fluid supplied to be discharged from the interior of the elongated packer.

8. A method of cleansing filter gravel backfill in drilled wells utilizing the apparatus as claimed in claims 1 to 5, **characterized in that**
- with the lower pump in operation and the upper pump deactivated, compressed air, aggressive or inert gas, together with water, are injected into a section of the filter gravel backfill for some time; and that
- on completion of the injection cycle, a flushing and desanding cycle follows for which the upper pump is also activated;
- whereupon the assembly is vertically relocated in the well by means of a draw hose attached thereto and wound on a hose drum adapted to be driven, or by means of a separate hoisting device, the injecting and flushing operations being then repeated in an adjacent section of the filter gravel backfill.

9. A method as claimed in claim 8, **characterized in that**
- cleansing chemicals are injected and circulated for some time in a section of the filter gravel backfill by means of the lower pump while the upper pump is deactivated, this process occurring, where applicable, without the addition of water;
- whereupon the flushing and relocating operations set in.

10. A method as claimed in claims 8 and 9, **characterized in that** the injection of gases and cleansing chemicals is performed in an alternating fashion in the same or in adjacent sections of the filter gravel backfill.

11. A method as claimed in claims 8 and/or 9, **characterized in that** the pumps are operated at varied rotational frequencies during the injection and flushing cycles.

12. A method as claimed in claims 9, 10 and 11, **characterized in that**
- during the flushing operation, the injected chemicals are retained in containers located on the surface, the water being separated and drained in the process; or
- said chemicals are drained from the container together with the water, being neutralized by means of additional chemicals.

13. A method as claimed in claims 8 to 12, **characterized in that**, with both pumps deactivated, the addition of the gaseous or liquid regenerants occurs alternately using both the ascending pipe and the injection conduit in a concurrent or staggered fashion.

14. A method as claimed in claim 8, **characterized in that**, with both pumps in the de-energized condition, compressed air or gases are injected through the injection conduit into the filter gravel backfill on the outside of the elongated packer urged into engagement with the well liner.

15. A method as claimed in any one of the claims 8 to 14, **characterized in that** the gases, cleansing chemicals and/or the circulated fluid are fed in a pulsating fashion.

16. A method as claimed in any one of the claims 8 to 15, **characterized in that** the quality parameters are measured in situ and used for controlling the process.

## Revendications

1. Dispositif de nettoyage du remblai en gravier de filtrage dans des puits d'eau, comprenant
- au moins deux pompes (9, 10) reliées entre elles et placées l'une au-dessus de l'autre dans le filtre du puits (21);
- chacune desdites pompes étant logée dans un boîtier composé d'un raccord de reniflard perforé (3, 4);
- les raccords de reniflard (3, 4) étant étanchés sur leurs côtés supérieurs et inférieurs du côté du filtre du puits (21) par des joints d'étanchéité (20); et
- au moins un raccord de reniflard (3, 4) étant branché sur au moins une conduite d'injection (13, 25),
**caractérisé en ce que**
- les deux pompes (9, 10) sont capables d'être coupées l'une de l'autre par un raccord intermédiaire (12); et que
- dans chacun des boîtiers une pièce de rallonge fermée (1, 2 ; 26, 6) est prévue à côté du raccord de reniflard (3, 4), dont au moins une est apte à être étanchée du côté du filtre du puits (21) par une manchette longitudinale (28) capable d'être pressée au filtre du puits (21) par des moyens hydrauliques et/ou pneumatiques.

2. Dispositif selon la revendication 1,
**caractérisé en ce que** les deux boîtiers sont reliés au raccord intermédiaire (12) et à l'armature (11) par des brides intermédiaires (5).

3. Dispositif selon les revendications 1 et 2,
**caractérisé en ce que** le dispositif est relié par une pièce de raccordement (7) à un tambour à tuyaux avec entraînement (36).

4. Dispositif selon les revendications 1 à 3,
**caractérisé en ce que** la pompe inférieure (10) est reliée à la pompe supérieure (9) et à la conduite de montée (35) au moyen d'une conduite de déviation (29).

5. Dispositif selon la revendication 4,
**caractérisé en ce que** les deux pompes (9, 10) sont pourvues d'un régulateur de vitesse à action progressive.

6. Dispositif selon l'une quelconque des revendications 1 à 5,
**caractérisé par** un capteur de mesure (24) disposé dans le courant d'aspiration d'une pompe (9) pour mesurer des paramètres de qualité.

7. Dispositif selon l'une quelconque des revendications 1 à 6,
**caractérisé en ce qu'** à une extrémité de la manchette longitudinale (28) des orifices de sortie sont ménagés, par lesquels du liquide amené sous pression est capable de sortir de l'intérieur de la manchette longitudinale.

8. Procédé de nettoyage du remblai en gravier de filtrage dans des puits de forage par l'utilisation des dispositifs selon les revendications 1 à 5,
**caractérisé en ce que**
- la pompe inférieure en service et la pompe supérieure arrêtée, de l'air comprimé, du gaz agressif ou inerte avec de l'eau sont injectés pendant un certain temps dans une section du remblai en gravier de filtrage; que
- l'injection terminée, s'y ajoute une phase de rinçage et de désablage, en mettant en service également la pompe supérieure; et ensuite que
- le dispositif est relogé verticalement dans le puits à l'aide du tuyau de traction y accroché et enroulé sur un tambour à entraînement ou à l'aide d'un système de levage séparé, et que les processus d'injection et de rinçage sont appliqués dans une section adjacente du remblai en gravier de filtrage.

9. Procédé selon la revendication 8,
**caractérisé en ce que**
- des produits chimiques de nettoyage sont injectés et mis en circulation pendant un certain temps dans une section du remblai en gravier de filtrage au moyen de la pompe inférieure, la pompe supérieure étant arrêtée - le cas échéant sans rajout d'eau; et que
- cette opération est suivie des processus de rinçage et de relogement.

10. Procédé selon les revendications 8 et 9,
**caractérisé en ce que** l'injection de gaz et de produits chimiques de nettoyage a lieu alternativement dans les mêmes sections ou dans des sections voisines du remblai en gravier de filtrage.

11. Procédé selon les revendications 8 et/ou 9,
**caractérisé en ce que** pendant l'injection et les rinçages les pompes sont opérées à des régimes différents.

12. Procédé selon les revendications 9, 10 et 11,
**caractérisé en ce que**
- pendant le procossus de rinçage, les produits chimiques injectés sont retenus dans des réservoirs disposés à la surface en séparant l'eau et l'évacuant ; ou que
- lesdits produits chimiques sont évacués du réservoir avec l'eau en étant neutralisés au moyen de produits chimiques supplémentaires.

13. Procédé selon les revendications 8 à 12,
**caractérisé en ce que**, les deux pompes arrêtées, les agents régénérants gazeux ou liquides sont rajoutés en alternance à la fois par la conduite de montée et par la conduite d'injection, simultanément ou l'une après l'autre.

14. Procédé selon la revendication 8,
**caractérisé en ce que**, les deux pompes arrêtées, de l'air comprimé ou des gaz sont injectés par la conduite d'injection dans le remblai en gravier de filtrage le long de la face extérieure de la manchette longitudinale pressée contre le filtre du puits.

15. Procédé selon l'une quelconque des revendications 8 à 14,
**caractérisé en ce que** l'amenée des gaz, des produits chimiques de nettoyage et/ou du liquide de circulation est effectuée par pulsation.

16. Procédé selon l'une quelconque des revendications 8 à 15,
**caractérisé en ce que** des paramètres de qualité sont mesurés sur place et sont utilisés pour la commande du procédé.
